# EUROPÄISCHE PATENTSCHRIFT

(11) **EP 1 023 178 B1**
(45) Veröffentlichungstag und Bekanntmachung des Hinweises auf die Patenterteilung: **25.09.2002**
(21) Anmeldenummer: 98938578.6
(22) Anmeldetag: 26.08.1998
(51) Int. Cl.: B41F 15/42, B41F 15/08

(54) **SIEBDRUCKWERK**
SCREEN PRINTING INSTALLATION
GROUPE DE SERIGRAPHIE

(30) Priorität: 14.10.1997 CH 239397
(43) Veröffentlichungstag der Anmeldung: 02.08.2000
(73) Patentinhaber: GALLUS FERD. RÜESCH AG, 9016 St. Gallen (CH)
(72) Erfinder: BROCKER, Heinz, CH-9015 St. Gallen (CH); FRICK, Hansrudolf, CH-9425 Thal (CH)
(74) Vertreter: Troesch Scheidegger Werner AG
(86) Internationale Anmeldenummer: CH9800368
(87) Internationale Veröffentlichungsnummer: WO99019146

(56) Entgegenhaltungen:
- EP-A- 0 555 073
- EP-A- 0 723 864
- DE-A- 2 925 200
- FR-A- 2 156 960

## Beschreibung

Die vorliegende Erfindung betrifft ein Siebdruckwerk mit einem Rundsieb mit darin angeordneter Rakel, einer Gegendruckfläche für das Rundsieb, Antriebsmitteln und einer Einrichtung zum gesteuerten Abheben der Rakel während dem Druckvorgang gemäss Oberbegriff von Anspruch 1.

Siebdruckwerke dieser Art sind bekannt, und deren Rundsiebe sind für den diskontinuierlichen Bahnlauf oder für den Bogendruck vorgesehen. Ein Siebdruckwerk dieser Konstruktion ist z.B. in EP-A-0 723 864 beschrieben.

Bei diesen Druckverfahren soll beim diskontinuierlichen Bahnlauf der Abstand von Druckende zu Druckanfang des nächsten Druckes möglichst klein sein (wegen teueren Bedruckstoffen). Entsprechend soll beim Bogendruck der Abstand von der Papiervorderkante zum Druckanfang möglichst klein sein.

Zur möglichst optimalen Lösung solcher Aufgaben bei immer höheren Druckgeschwindigkeiten wird es immer schwieriger, die Rakel bei sehr kurzen Zykluszeiten (10 msec) zu bewegen. Das System bedarf im Zusammenspiel mit unterschiedlichen Farben und Motiven (d.h. unterschiedlichem Farbbedarf) einer ausserordentlichen Dynamik, welche nicht einfach beherrschbar ist. Hinzu kommt noch, dass beim Rundsieb die Farbe im Stillstand durch das Sieb läuft (offene Stellen; das Motiv befindet sich am ganzen Umfang).

Die komplexe Aufgabe konnte nun bei einem Siebdruckwerk der eingangs definierten Art erfindungsgemäss durch eine Konstruktion gemäss dem kennzeichnenden Teil von Anspruch 1 gelöst werden.

Auch höchste Taktzahlen mit kurzen Bewegungszeiten können dank der erfindungsgemässen Lösung, d.h. über die erfindungsgemässe Einstellung der Kurvenscheiben realisiert werden. Dank dieser mechanischen Steuerung können Massenkräfte der Rakel durch geeignete Konstruktionen stark reduziert werden.

Dank der Kurvenscheibe wird der (einstellbare) Rakeldruck mechanisch erzeugt, was im Vergleich z.B. von pneumatischen Steuerungen eine wesentliche Erhöhung der Geschwindigkeiten erlaubt.

Die Kurvenscheibe ist am Umfang zum Druckanfang im Lauf verstellbar, um einen möglichst geringen Abstand von Druckende zu Druckanfang zu erreichen. Dank dieser Verstellbarkeit können die Einflüsse der Farbe und der Farbabnahme ausgeglichen werden. Die Verstellbarkeit bzw. Einstellbarkeit der Phase wird über eine Schrägverzahnung gelöst (Verstellung innerhalb der Synchronisation) .

Das Rundsieb kann in der Nullstellung eine geschlossene Zone aufweisen, so dass keine Farbe auslaufen kann. Vorzugsweise wird eine Farbniveauregelung verwendet, so dass möglichst wenig Farbe im Sieb notwendig ist.

Besonders vorteilhafte Ausfuhrungsformen des Erfindungsgegenstandes sind in den abhängigen Ansprüchen definiert.

Das erfindungsgemässe Siebdruckwerk wird nachstehend anhand der Zeichnung noch etwas näher erläutert. Es zeigt:
- Fig. 1:: rein schematisch ein Siebdruckwerk integriert auf ei-ner Bogendruckmaschine;
- Fig. 2:: eine ähnliche Darstellung wie Fig. 1 mit einem Rotationssiebdruckwerk auf einer Rollendruckmaschine mit Pilgerschritt-Bahntransport;
- Fig. 3:: schematisch ein Rotationssiebdruckwerk integriert auf Körperdruckmaschine mit ebenen oder zylindrischen Körpern;
- Fig. 4:: eine rein schematische Darstellung eines synchronisierten Antriebs eines Rundsiebes mit gesteuerter Rakel und dem Gegendruckzylinder als mechanische Ausführung (eine Maschinenseite) und
- Fig. 5:: ebenfalls rein schematisch ein Rotationssiebdruckwerk mit diskontinuierlichem Rakeldruck (bei fehlendem Gegendruck).

Die Figuren 1 bis 3 der Zeichnung illustrieren das Prinzip verschiedener Rotationssiebdruckverfahren.

Fig. 1 zeigt ein Rotationssiebdruckwerk integriert auf einer Bogendruckmaschine. Das Rundsieb 1 kann mit oder ohne Einbuchtung 1' versehen sein. Die im Innern des Siebes angeordnete Rakel 2 wird mit einer Einrichtung zum gesteuerten Abheben der Rakel 2 gekoppelt (hier nicht dargestellt). Auf dem Gegendruckzylinder 3 liegt ein von einem Greifer 4 erfassbarer Bogen 5. Bei vorstehendem Greifer 4 in der Grubenzone des Gegendruckzylinders ist das Rundsieb 1 mit einer Einbuchtung 1' versehen (z.B. in Form eines Quersteges mit Freistellung für den vorstehenden Greifer 4 am Gegendruckzylinder 3). Bei versenktem Greifer 4 (nicht dargestellt) wird im Rundsieb keine Einbuchtung benötigt. In beiden Fällen muss aber die Rakel 2 über der Einbuchtung 1' oder der Grubenzone mit versenktem Greifer 4 angehoben werden.

Fig. 2 zeigt schematisch ein Rotationssiebdruckwerk, welches auf einer Rollendruckmaschine mit Pilgerschritt-Bahntransport integriert ist. Hier ist neben dem Rundsieb 1 mit Rakel 2 (mit angekoppelter, nicht dargestellter Einrichtung zum gesteuerten Anheben der Rakel) ein Gegendruckzylinder 3 mit Freistellungszone 3' vorhanden. Hier muss die Rakel 2 jeweils wegen dem Bahnrückzug (Pilgerschritt) über der Freistellungszone 3' des Gegendruckzylinders 3 angehoben werden.

Fig. 3 zeigt das Prinzip eines Rotationssiebdruckwerks, welches auf einer Körperdruckmaschine integriert ist. Auch hier ist das Rundsieb 1 mit einer gesteuert anhebbaren Rakel 2 versehen. Die zu bedruckenden Körper (Gegendruckflächen) können ebene Körper 3 (z.B. Glasplatten) auf einem Transportband 4 oder zylindrische Körper 5 (z.B. Flaschen) sein.

Die zu bedruckenden Körper 3 bzw. 5 bilden die Gegendruckfläche. Zwischen den einzelnen Körpern muss die Rakel 2 angehoben werden.

Fig. 4 zeigt den synchronisierten Antrieb des Rundsiebes 1, der Rakel 2 und des Gegendruckzylinders 3 (hier Gegendruckzylinder mit Freistellungszone einer Pilgerschrittmaschine) eines Siebdruckwerkes.

Der synchronisierte Antrieb befindet sich auf einer Seite des Druckwerkes. Auf der anderen Seite des Rundsiebes 1 könnte jedoch eine weitere Kurvenscheibe mit Hebel zur Steuerung der Rakel 2 vorgesehen sein.

Der synchronisierte Antrieb von Rundsieb 1, Rakel 2 und Gegendruckzylinder 3 erfolgt im wesentlichen über folgende Elemente: Die Zahnräder 4, 5 dienen, vom Motor 7 angetrieben, dem Antrieb von Rundsieb 1 und Gegendruckzylinder 3.

Der Motor 7 dient hier dem Antrieb des Druckwerkes. Grundsätzlich könnte der Antrieb auch von einer Maschinenhauptwelle aus erfolgen.

Über die Zahnräder 6 bis 10 wird ein Zahnrad 11 mit Schrägverzahnung angetrieben, welches Teil der Steuereinrichtung für die Rakel 2 bildet.

Über ein weiteres Zahnrad 12 mit Schrägverzahnung, welches über einen Stellmechanismus 13 quer verschiebbar gelagert ist, wird die Kurvenscheibe 14 angetrieben. Mit dem Stellmechanismus 13 lässt sich die Phase der Kurvenscheibe 14 einstellen (auch während dem Lauf), dies dank der Schrägverzahnung mit hoher Präzision.

Die Kurvenscheibe 14 kann eine feste oder eine variable Kontur aufweisen (z.B. dank dem Aufbau durch zwei aneinanderliegende, gegeneinander verdrehbare Scheiben).

Über eine Laufrolle 15 und den Rakelhebel 16 (z.B. eine Art Kipphebel, im Punkt 16' kippbar gehalten) wird schliesslich die Rakel gesteuert (abgehoben). Durch die Lagerung im Punkt 16' kann der Rakeldruck eingestellt werden. Bei zwei Kurvenscheiben (Siehe Fig. 5) ist die Halterung und Steuerung der Rakel 2 wesentlich präziser, und der Anpressdruck lässt sich besser regulieren.

Die Rakel 2 muss immer dann abgehoben werden, wenn kein Gegendruck vorhanden ist, da sonst das Rundsieb 1 beschädigt werden kann.

## Patentansprüche

1. Siebdruckwerk mit einem Rundsieb (1) mit darin angeordneter Rakel (2), einer Gegendruckflache (3) für das Rundsieb (1), Antriebsmittel (7) und einer Einrichtung zum gesteuerten Abheben der Rakel (2) während dem Druckvorgang, wobei die Steuereinrichtung (13-16) für die Rakel (2) mindestens eine Kurvenscheibe (14) aufweist, um die Rakel (2) während des Laufes über einen Rakelhebel (16) in die jeweils gewünschte Stellung zu bewegen, und wobei das Rundsieb (1), die Gegendruckfläche (3) sowie die mindestens eine Kurvenscheibe (14) zum gesteuerten Abheben der Rakel (2) über ein mechanisches Antriebsgetriebe (4-6, 8-12) synchron miteinander in Antriebsverbindung stehen, **dadurch gekennzeichnet, dass** die Einstellung der Phase der Kurvenscheibe (14) durch Mittel (13) zum seitlichen Verschieben von zwei im Antriebsgetriebe für die Kurvenscheibenwelle ineinandergreifenden Zahnrädern (11, 12) mit Schrägverzahnung erfolgt.

2. Siebdruckwerk nach Anspruch 1, **dadurch gekennzeichnet, dass** für jede Rakel (2) zwei identisch ausgebildete, parallel auf einer gemeinsamen Welle angeordnete Kurvenscheiben (14) vorgesehen sind, über welche zwei Rakelhebel (16) betätigt werden, welche von beiden Seiten her in die Rundsiebtrommel (1) an der Rakel (2) angreifen.

3. Siebdruckwerk nach Anspruch 1 oder 2, **dadurch gekennzeichnet, dass** Mittel (16') vorgesehen sind, um den Anpressdruck der Rakel (2) in ihrer normalen Arbeitsstellung einzustellen.

4. Siebdruckwerk nach einem der Ansprüche 1 bis 3, **dadurch gekennzeichnet, dass** jede der Kurvenscheiben (14) eine unveränderliche Kontur aufweisen.

5. Siebdruckwerk nach einem der Ansprüche 1 bis 3, **dadurch gekennzeichnet, dass** jede der Kurvenscheiben (14) eine variable Kontur aufweisen, z.B. durch einen Grundaufbau in Form von zwei gegeneinander verdrehbaren Scheiben.

## Claims

1. Screen printing apparatus comprising a circular screen (1) with a doctor blade (2) arranged within it, a counterpressure surface (3) for said circular screen (1), drive means (7) and a device for a controlled lifting of the doctor blade (2) during the printing operation, wherein said control device (13 - 16) for the doctor blade (2) comprises at least one cam disk (14) for moving the doctor blade (2) during operation by means of a blade lever (16) into any desired position and whereby said circular screen (1), the counterpressure surface (3) and said at least one cam disk (14) for a controlled lifting of the doctor blade (2) are in a synchronous driving connection by the intermediary of a mechanical driving gear (4 - 6, 8 - 12), **characterized in that** the setting of the phase of said cam disk (14) is performed by means (13) for lateral displacement of two intermeshing helical gear wheels (11, 12) in said driving gear for the shaft of the cam disk.

2. Screen printing apparatus according to claim 1, **characterized in that** for each doctor blade (2) there are provided two identically shaped cam disks (14) which are mounted parallel to each other on a common shaft in order to actuate two blade levers (16) which engage the doctor blade (2) from both sides of the circular screen drum (1).

3. Screen printing apparatus according to claim 1 or 2, **characterized by** means (16') for adjusting the application pressure of the doctor blade in its position of normal operation.

4. Screen printing apparatus according to any of claims 1 to 3, **characterized in that** each of said cam disks (14) has an invariable contour.

5. Screen printing apparatus according to any of claims 1 to 3, **characterized in that** each of said cam disks (14) has variable contour, e.g. by a basic structure in the form of two disks adapted to be rotated relative to each other.

## Revendications

1. Installation de sérigraphie, comprenant un cylindre de sérigraphie (1) avec à l'intérieur une raclette (2), une surface de contre-pression (3) pour le cylindre de sérigraphie (1), des moyens d'entraînement (7) et un dispositif de commande pour soulever la raclette (2) pendant l'opération d'impression, ce dispositif de commande (13 - 16) pour la raclette (2) comprenant au moins un disque à came (14) pour déplacer la raclette pendant la marche dans toute position désirée au moyen d'un levier de raclette (16), ledit cylindre (1), la surface de contre-pression (3) ainsi qu'au moins un disque à came (14) pour soulever de manière commandée ladite raclette (2) étant en relation d'entraînement en synchronisme au moyen d'un mécanisme d'entraînement (4 - 6, 8 - 12), **caractérisée en ce que** le réglage de la phase du disque à came (14) s'effectue par des moyens (13) pour le déplacement latéral de deux roues dentées hélicoïdales (11, 12) s'engrenant dans le mécanisme d'entraînement pour l'arbre des disques à came.

2. Installation de sérigraphie selon la revendication 1, **caractérisée** qu'il y a pour chaque raclette (2) deux disques à came (14) de forme identique montées parallèlement sur un arbre commun pour actionner deux leviers de raclette (16), ces derniers attaquant la raclette (2) en pénétrant des deux côtés à l'intérieur du cylindre de sérigraphie (1).

3. Installation de sérigraphie selon la revendication 1 ou 2, **caractérisée par** des moyens (16') pour régler la pression d'application de la raclette (2) dans la position de travail normale.

4. Installation de sérigraphie selon l'une des revendications 1 à 3, **caractérisée en ce que** chacun desdits disques à came (14) présente un contour invariable.

5. Installation de sérigraphie selon l'une des revendications 1 à 3, **caractérisée en ce que** chacun desdits disques à came (14) présente un contour variable, par exemple au moyen d'une structure de base en forme de deux disques qui peuvent être pivotés l'un par rapport à l'autre.
